# EUROPÄISCHE PATENTSCHRIFT

(11) **EP 3 012 387 B1**
(45) Veröffentlichungstag und Bekanntmachung des Hinweises auf die Patenterteilung: **21.03.2018**
(21) Anmeldenummer: 15001041.1
(22) Anmeldetag: 11.04.2015
(51) Int. Cl.: E04H 12/22

(54) **BEFESTIGUNGSVORRICHTUNG FÜR PFOSTEN**
FIXING DEVICE FOR POSTS
DISPOSITIF DE FIXATION POUR POTEAU

(30) Priorität: 20.10.2014 DE 202014008316 U
(43) Veröffentlichungstag der Anmeldung: 27.04.2016
(73) Patentinhaber: Kuttruff, Rolf, 79774 Albbruck (DE)
(72) Erfinder: Kuttruff, Rolf, 79774 Albbruck (DE)
(74) Vertreter: Heyerhoff Geiger & Partner Patentanwälte PartGmbB

(56) Entgegenhaltungen:
- CA-A1- 2 698 662
- DE-A1- 3 013 604
- DE-U1-202011 052 381

## Beschreibung

Die Erfindung bezieht sich auf eine Befestigungsvorrichtung für Pfosten auf einem harten Untergrund oder Unterbau mit wechselnder Neigung, die als Träger für einen Pfosten eine fest mit dem Untergrund oder Unterbau verbindbare Bodenplatte aufweist, wobei der Pfosten gelenkig mit der Bodenplatte verbindbar ist und das Gelenk eine mit der Bodenplatte verbindbare, zylindrische Gelenkhülse aufweist, die eine sich in Umfangsrichtung erstreckende Ausnehmung aufweist.

Beim Errichten von Zäunen oder Geländern werden die Zaun- oder Gittermatten abschnittsweise zwischen in einem bestimmten Abstand stehenden Pfosten und an diesen Pfosten befestigt. Die Pfosten müssen selbst fest mit dem Untergrund oder einem Unterbau verbunden werden und müssen danach senkrecht stehen, bevor die Zaun- oder Gittermatten angebracht werden können. Um Pfosten mit einem Steinuntergrund, einem befestigten Untergrund oder einer Beton- oder Steinmauer zu verbinden, ist es bekannt, die Pfosten mit einer rechtwinklig angeschweißten Bodenplatte zu versehen, die mit dem Untergrund fest verbunden, z.B. verdübelt werden kann. Mit diesen rechtwinklig angeschweißten Bodenplatten können die Zaun- oder Geländerpfosten aber nur auf einem waagrechten Untergrund oder der waagrechten Fläche eines Unterbaus, z.B. einer waagrechten Betonmauer versetzt werden. Bei leicht geneigtem Untergrund oder leicht geneigten Mauern können die Pfosten noch durch einseitiges Unterbauen der Bodenplatte lotrecht ausgerichtet werden. Um Zäune auf deutlich geneigtem Untergrund, deutlich geneigten, schräg abfallenden Mauern zu befestigen, müssen bisher Pfosten mit entsprechend geneigter Bodenplatte angefertigt werden. Dabei ist zu beachten, dass die Neigung des Untergrunds oder der Mauer sich entlang des beabsichtigten Verlaufs des Zauns immer wieder verändern kann. Um die erforderliche Neigung der Bodenplatte für mehrere, für das Errichten eines Zauns oder Geländers benötigte Pfosten bestimmen zu können, sind demnach umfangreiche Messungen entlang des beabsichtigten Verlaufs des Zauns oder Geländers nötig, bevor mit der Herstellung und dem Setzen der Pfosten begonnen werden kann. Es kann sein, dass jeder einzelne Pfosten mit seiner geneigten Bodenplatte nur an einer ganz bestimmten Stelle entlang des Verlaufs des zu errichtenden Zauns oder Geländers einsetzbar ist, Pfosten also individuell hergestellt werden müssen; es darf dann beim Versetzen nicht zu Verwechslungen kommen. Die einzelnen Pfosten müssen dafür in einer bestimmten Reihenfolge bereitgehalten werden. Die Anfertigung und das Versetzen solcher Pfosten sind also umständlich, arbeits- und kostenintensiv.

Durch die DE 20 2011 003 830 U1 ist eine Befestigungsvorrichtung für pfostenförmige Gegenstände im Erdboden bekannt. Sie besteht aus einer Bodenhülse, die an ihrem oberen Ende einen Bund mit Langlöchern aufweist und in den Erdboden eingesenkt werden kann. Eine ebenfalls mit Langlöchern versehene Ausrichtplatte kann mit dem Bund der Bodenhülse verschraubt werden. Durch eine zentrische Öffnung in der Ausrichtplatte ragt dann der Pfosten, durch eine Längsführung geführt, mit Spiel tief in die Bodenhülse hinein und kann an der Wand der Bodenhülse anschlagen. Die sich kreuzenden Langlöcher am Bund der Bodenhülse und an der Ausrichtplatte erlauben es, die Ausrichtplatte auf dem Bund der Bodenhülse um ein gewisses Maß zu verschieben, so dass der Pfosten in der Bodenhülse eine senkrechte oder eine von der Senkrechten abweichende, leicht geneigte Stellung einnehmen kann. In der gewünschten Position kann der Pfosten dann durch Schraubverbindungen an den sich kreuzenden Langlöchern des Bundes der Bodenhülse und der Ausrichtplatte fixiert werden. Diese Vorrichtung ist allerdings nur geeignet, um Pfosten im Erdreich zu verankern, denn die Bodenhülse muss, um eine ausreichende Stabilität zu erreichen, tief in den Untergrund hineinragen, was nur in ausreichend tiefem Erdreich möglich ist. Auch kann der Pfosten nur eine um wenige Grade von der Senkrechten abweichende Stellung einnehmen. Die Neigung wird begrenzt durch das Maß, um das die Ausrichtplatte auf dem Bund der Bodenhülse verschiebbar ist, um noch durch die Schraubverbindungen an den Langlöchern fixiert werden zu können, und durch den Anschlag den das untere Ende des Pfostens an der Wand der Bodenhülse finden kann.

Durch die CA 2 698 662 A1 ist eine Vorrichtung bekannt, die einen winklig verstellbaren Mast oder Pfosten betrifft, der, wenn er auf einem geneigten Untergrund installiert werden soll, durch die winklige Verstellung so an die Neigung angepasst werden kann, dass er eine vertikale Stellung einnimmt. Die Vorrichtung besteht aus einer Bodenplatte, die abwärts gerichtete Kanten oder Ecken aufweist, mit denen die Bodenplatte in den Untergrund eingreifen kann. Mit der Bodenplatte ist ein Pfosten gelenkig verbindbar, um ihn an die Neigung des Untergrunds anpassen zu können. Das Gelenk besteht aus einer zylindrischen Gelenkhülse in Form eines hohlzylindrischen Körpers, der um eine durch eine Schraube definierte Achse relativ zur Bodenplatte gedreht und in einer bestimmbaren Drehstellung fixiert werden kann. In einem Abschnitt der Wand des zylindrischen Körpers ist eine sich in Umfangsrichtung erstreckende Ausnehmung vorgesehen. Eine zylinderförmigen Halterung, die auch eine auf den Zylinder aufgeschobene Schraubenfeder umfasst, die den Pfosten aufnimmt, kann entlang der Ausnehmung bewegt und in eine bestimmte Winkelstellung zur Bodenplatte gebracht werden. Mit Hilfe einer weiteren Klemmschraube kann die Halterung in der gewählten Winkelstellung fixiert werden. Beim Einsatz der Vorrichtung wird zunächst die Bodenplatte mit dem Untergrund verbunden Der hohlzylindrische Körper wird um die durch die eine Schraube definierte Achse gedreht, um die Ausnehmung in seiner Wand auf die Neigung des Untergrunds auszurichten und in dieser Stellung mit Hilfe dieser Schraube fixiert. Die Halterung für den Pfosten wird in der Ausnehmung der Zylinderwand in eine Winkelstellung bewegt, bis die Halterung bzw. die den Pfosten aufnehmende Schraubenfeder vertikal ausgerichtet ist. Mit Hilfe einer zweiten Klemmschraube wird die Halterung in dieser Position gesichert.

Die Bedienung der Vorrichtung ist umständlich und fehlerträchtig, indem das Gelenk in Form des hohlzylindrischen Körpers zunächst auf der Bodenplatte gedreht und ausgerichtet werden muss und mindestens zwei Fixier- oder Klemmschrauben angezogen werden müssen. Dabei kann sich die Stellung des jeweiligen Teils ungewollt verändern. Mit der Vorrichtung kann ein Pfosten oder ein Mast senkrecht gestellt werden, es wird mit der den Pfosten aufnehmenden Schraubenfeder als Halterung aber keine statische Fixierung sondern eine bewegliche Verbindung hergestellt. Die Funktionsweise ist ähnlich wie bei den Kippstangen beim Skislalom, bei denen die Kippstangen bei Berührung abkippen und sich danach wieder selbstständig in Position bringen, also aufrichten.

Diese Verbindung kann demnach keinen großen Kräften standhalten, wie sie auf Zäune oder Geländer z.B. durch Wind, Druck oder Aufprall besonders beim frontalen Auftreffen in einem Winkel von 90° zur Zaunachse erreicht werden.

Nach der DE 30 13 604 A1 ist das untere Ende eines Mastes über eine Gelenkeinrichtung auf einer Grund- oder Bodenplatte befestigt. Die Gelenkeinrichtung erlaubt es, den Mast, wenn er aus einer horizontalen Lage aufgerichtet wird, in eine vertikale Stellung zu bringen, indem er im Gelenk geschwenkt wird. Außerdem soll der Mast um seine Längsachse gedreht werden können, um z.B. einen von ihm getragenen Radarschirm verschwenken zu können. Das Gelenk besteht aus einer Gelenkkugel, auf der ein U-förmiger Halter mit Gelenkschale ruht und durch eine Schraube gehalten wird. Die Schraube erstreckt sich durch einen Führungsschlitz in der Gelenkschale bis in die Grundplatte. Zwischen den U-Schenkeln des Halters erstreckt sich der Mastfuß und ist auf einem die U-Schenkel durchstoßenden Gelenkbolzen verschwenkbar gelagert. Durch Schwenken des Mastes um den Gelenkbolzen kann der Mast vertikal ausgerichtet werden.

Das Gelenk dieser Vorrichtung ist eine Kombination aus Kugelgelenk und Scharniergelenk mit kraftschlüssigen Verbindungen. Damit kann ein Mast zwar gut in alle Richtungen ausgerichtet und auch verdreht werden, jedoch können die Hebelkräfte des Mastes eigentlich nur durch weitere Abspannungen aufgenommen werden, denn ein Kugelgelenk kann nur sehr begrenzt senkrecht auftreffende Kräfte aufnehmen. Die Vorrichtung hat lediglich die Funktion eines flexiblen Fußpunktes und dient im Wesentlichen dem Aufrichten eines liegenden Mastes, der anschließend durch weitere Abspannungen stabilisiert werden muss.

Durch die DE 20 2011 052381 U1 ist ein Pfostenträger bekannt, mit dem sich ein auf einer geneigten Fläche zu montierender Pfosten vertikal, und zwar in zwei Richtungen ausrichten lässt. Auf einer Bodenplatte ist eine Kugelkalotte befestigt, auf der ein hohlzylindrisches Unterteil eines Stützelements aufsitzt. Der zu montierende Pfosten wird über ein Oberteil in das Stützelement eingesetzt. Die Kugelkalotte weist eine exzentrische Ausnehmung auf, in die eine Schraube vom Stützelement und durch eine Bohrung in der Bodenplatte bis in den Untergrund hindurchragt. Das Stützelement besteht aus einer Verstellhülse mit einem Innengewinde und einem Unterteil mit einem Außengewinde, so dass auch eine Höhenverstellung möglich ist. Auch dieses Kugelgelenk bietet lediglich eine kraftschlüssige Verbindung, die hohen Krafteinwirkungen, wie sie durch Wind, Druck oder Aufprall, insbesondere beim frontalen Auftreffen in einem Winkel von 90° auf Zäune, Geländer und dergleichen auftreten, nicht standhalten kann. Die beschriebene Verbindung erlaubt zwar eine Justierung des Pfostens in allen Richtungen sowie eine axiale Verdrehung. Die Verstellmöglichkeiten sind jedoch durch die Bohrung in der Grundplatte und der Schraubverbindung sehr eingeschränkt und erlauben nur eine relativ geringe Neigung.

Aufgabe der Erfindung ist es, eine Befestigungsvorrichtung für Pfosten auf einem harten aber unebenen Untergrund oder Unterbau mit wechselnder Neigung zu schaffen, die es erlaubt, die Neigung eines jeden einzelnen Pfostens eines zu errichtenden Zaunes oder Geländers in der Weise an die Neigung des Untergrundes anzupassen, dass jeder Pfosten schließlich eine senkrechte Stellung einnimmt. Dabei muss die Verbindung des Pfostens mit dem Untergrund den hohen Kräften, die durch Wind, Druck oder Aufprall auf einen Zaun oder Geländer oder dergleichen auftreten können, standhalten können.

Dies wird mit einer Befestigungsvorrichtung nach Anspruch 1 erreicht.

Nach der Erfindung ist die Gelenkhülse des den Pfosten mit der Bodenplatte gelenkig verbindenden Gelenks fest mit der Bodenplatte verbunden, und auf der zylindrischen Gelenkhülse ist in deren Umfangsrichtung eine Gelenkschale gleitend verschwenkbar, mit dieser Gelenkschale ist ein Passstück verbindbar, dessen untere Kanten der Form der Gelenkschale entsprechend eingewölbt sind, so dass das Passstück spielfrei auf die Gelenkschale aufgesetzt werden kann.

Mit diesem Gelenk wird eine sowohl form- als auch kraftschlüssige Verbindung zwischen Pfosten und Bodenplatte erreicht, die es ermöglicht, den Pfosten in eine in Bezug auf die Bodenplatte geneigte Stellung zu bringen, wie sie für einen betreffenden Standort erforderlich ist, die aber, indem die Gelenkhülse fest mit der Bodenplatte verbunden ist, ein bei Zaun-oder Geländerpfosten unerwünschtes Verdrehen des Pfostens in axialer Richtung verhindert und die auch hohen auf den Zaun oder das Geländer einwirkenden Kräften standhält, und zwar auch dann, wenn diese Kräfte in einem Winkel von 90° zur Zaun- oder Geländerachse auftreffen. Die Gelenkhülse muss nicht in einem besonderen Arbeitsschritt auf der Bodenplatte fixiert werden.

Es erübrigen sich so vorausgehende, umfangreiche Messungen am Untergrund oder Unterbau entlang des beabsichtigten Verlaufs eines Zauns oder Geländers sowie die individuelle Anfertigung von Pfosten für die einzelnen Standorte der Pfosten. Dabei kann der Pfosten direkt oder über ein Passstück mit dem Gelenk verbunden werden.

Nach einer bevorzugten Ausführungsform der Erfindung, weist das Passstück einen Querschnitt auf, der dem Querschnitt des zu befestigenden Pfostens entspricht, und der Pfosten ist auf das Passstück aufschiebbar. Das Gelenk erlaubt es das Passstück und somit auch den Pfosten in Bezug auf die Bodenplatte zu verschwenken.

Die Gelenkhülse ist vorzugsweise fest in eine in der Bodenplatte vorgesehen Öffnung eingepresst und so fest mit ihr verbunden.

Nach einer bevorzugten Ausführungsform des Gelenks kann ein Querbolzen, der eine Gewindebohrung aufweist, in die Gelenkhülse eingeschoben werden, wobei die Gewindebohrung mit der Ausnehmung der Gelenkhülse zur Deckung zu bringen ist; die Gelenkschale weist eine Bohrung auf und kann mit Hilfe einer Schraube, die durch die Bohrung der Gelenkschale und die Ausnehmung der Gelenkhülse hindurch geht und in der Gewindebohrung des Querbolzens verschraubt werden kann, in Umfangsrichtung der Gelenkhülse verschwenkbar gehalten werden.

Vorzugsweise kann das auf die Gelenkschale aufgesetzte Passstück zusammen mit der Gelenkschale in Umfangsrichtung der Gelenkhülse aus einer in Bezug auf die Bodenplatte senkrechten Stellung nach beiden Seiten stufenlos um jeweils 60° verschwenkt werden. Dementsprechend lässt sich die Stellung des auf das Passstück aufgesetzten Pfostens um insgesamt 120° an die Neigung eines Geländes anpassen.

Das erfindungsgemäße Gelenk kann mit Hilfe unterschiedlicher Passstücke für alle gängigen Pfostenarten und Pfostenprofile, wie Rundrohr-, Quadratrohr-, Rechteckprofile, T-Eisen, Winkeleisen, Vollmaterial u.a., eingesetzt werden, wie sie im Zaun- oder Geländerbau üblich sind. Als Material für das Gelenk kommen dem Zweck entsprechend Stahl, Aluminium, Edelstahl sowie alle anderen Metallarten oder auch Kombinationen der genannten Materialien in Frage.

Die Erfindung wird im Folgenden anhand der anhängenden Zeichnung näher beschrieben; es zeigen
- Fig. 1: eine Explosionszeichnung einer ersten Ausführungsform der erfindungsgemäßen Befestigungsvorrichtung mit Blickrichtung von schräg oben,
- Fig. 2.: eine perspektivische Ansicht der Befestigungsvorrichtung gemäß Fig. 1 vor dem Anschluss eines Pfostens,
- Fig. 3: einen Seitenansicht der Befestigungsvorrichtung gemäß Fig. 1 und ihre Funktion,
- Fig. 4: eine weitere Explosionszeichnung der Befestigungsvorrichtung gemäß Fig. 1 mit Blickrichtung von schräg unten,
- Fig. 5: eine perspektivische Ansicht der Befestigungsvorrichtung gemäß Fig. 4 in zusammengefügtem Zustand,
- Fig. 6: eine Explosionszeichnung einer zweiten Ausführungsform der erfindungsgemäßen Befestigungsvorrichtung mit Blickrichtung von schräg oben,
- Fig. 7: eine perspektivische Ansicht der Befestigungsvorrichtung gemäß Fig. 6 vor dem Anschluss eines Pfostens,
- Fig. 8: eine Seitenansicht der Befestigungsvorrichtung gemäß Fig. 6 und ihre Funktion,
- Fig. 9: eine Explosionszeichnung einer weiteren Ausführungsform der erfindungsgemäßen Befestigungsvorrichtung mit Blickrichtung von schräg oben,
- Fig. 10: eine perspektivische Ansicht der Befestigungsvorrichtung gemäß Fig. 9 mit angeschlossenem Pfosten und
- Fig. 11: eine Seitenansicht der Befestigungsvorrichtung gemäß Fig. 9 und ihre Funktion.

Fig. 1 zeigt in einer Explosionszeichnung die Einzelteile einer ersten Ausführungsform der erfindungsgemäßen Befestigungsvorrichtung und Fig. 2 zeigt diese Befestigungsvorrichtung in zusammengesetztem Zustand vor dem Anbringen eines Pfostens. Die Befestigungsvorrichtung besteht aus einer Bodenplatte 1, die in dieser Ausführungsform eine rechteckige Form mit zwei abgerundeten Seitenflächen hat und mit zwei Befestigungslöchern 2 versehen ist. Wie weiter unten noch deutlich wird, kann die Bodenplatte 1 von unterschiedlicher Form sein. In ihrer Mitte weist die Bodenplatte 1 eine rechteckige Öffnung 3 auf. In diese Öffnung 3 kann passgenau eine runde, zylinderförmige Gelenkhülse 4 eingesetzt werden, die in ihrer Wand eine in Umfangsrichtung verlaufende Ausnehmung 5 aufweist, die sich etwa über den halben Umfang der Gelenkhülse 4 erstreckt. In die Gelenkhülse 4 passt ein Querbolzen 6 mit einer seitlichen Gewindebohrung 7. Wenn zur Montage der Querbolzen 6 in die Gelenkhülse 4 eingeführt und seine Gewindebohrung 7 mit der Ausnehmung 5 der Gelenkhülse 4 zur Deckung gebracht ist, wird die Gelenkhülse 4 in die Öffnung 3 der Bodenplatte 1 eingepresst und fest mit ihr verbunden, z.B. eingeschweißt. Danach wird eine an die Form der Gelenkhülse 4 angepasste Gelenkschale 8, die eine durchgehende Bohrung 9 aufweist, mittels Sprengring 10 und Schraube 11 auf der Gelenkhülse 4 in Umfangsrichtung verschwenkbar angebracht. Die Schraube 11 geht dabei durch die Bohrung 9 der Gelenkschale 8, die sich in Umfangsrichtung erstreckende Ausnehmung 5 der Gelenkhülse 4 hindurch und wird in die Gewindebohrung 7 des Querbolzens 6 eingeschraubt. Ein Passstück 12 mit einem in dieser Ausführungsform rechteckigen Querschnitt, dessen untere Kanten 13 genau an die Form der Gelenkschale 8 angepasst sind, kann dann passgenau, also ohne oder mit sehr wenig Spiel, auf die Gelenkschale 8 aufgesetzt werden.

Wenn die Befestigungsvorrichtung gemäß Fig. 2 zusammengesetzt ist, kann ein Pfosten 15 mit einem dem Passstück 12 entsprechenden, rechteckigen Querschnitt auf das Passstück 12 aufgeschoben und mit einer Fixierschraube 16 fixiert werden. Durch Verschieben des Pfostens 15 auf dem Passstück 12 kann der Pfosten 15 in einem wählbaren Maße in der Höhe verstellt und an äußere Gegebenheiten angepasst und fixiert werden.

In der Explosionszeichnung gemäß Fig. 4 sind die Einzelteile der Befestigungsvorrichtung gemäß Fig. 1 nochmals in einer anderen Blickrichtung, nämlich von schräg unten, dargestellt. Sie lässt erkennen, wie die Einzelteile in Form und Größe aneinander angepasst sind, besonders der Verlauf der unteren Kanten 13 des Passstücks 12 entsprechend der Form der Gelenkschale 8 ist deutlich zu erkennen. Fig. 5 zeigt die aus den Einzelteilen gemäß Fig. 4 zusammengesetzte Befestigungsvorrichtung.

Gemäß Fig. 1 weist das Passstück 12 in seiner einen Seitenwand, und hier in der einen Schmalseite, eine sich in Längsrichtung des Passstücks 12 erstreckende, Ausfräsung 14 auf. Am Pfosten 15 kann bei Bedarf ein Halterungsteil, z.B. aus Kunststoff, befestigt sein (nicht dargestellt), das als Halterung für eine am Pfosten anzubringende Zaunmatte dient. Beim Befestigen des Halterungsteils am Pfosten 15, z.B. durch Vernieten, können sich an der betreffenden Pfostenwand nach innen gerichtete Ausbuchtungen (nicht dargestellt) ausbilden. Der Pfosten 15 wird dann so auf das Passstück 12 aufgeschoben, dass diese Ausbuchtungen in der Ausfräsung 14 gleiten können.

Die Ausnehmung 5 der Gelenkhülse 4, die Gelenkschale 8 und der Querschnitt des Passstücks 12 an dessen unteren Kanten 13 sind so aneinander angepasst und bemessen, dass das Passstück 12 zusammen mit der Gelenkschale 8 auf der Gelenkhülse 4 und in Bezug auf die Bodenplatte 1 aus einer senkrechten Position gemäß Fig. 3 nach beiden Seiten stufenlos um etwa 60° verschwenkt werden kann.

Für das Setzen eines Pfostens 15 wird bevorzugt so vorgegangen, dass zunächst die Bodenplatte 1 der Befestigungsvorrichtung fest mit dem Untergrund oder Unterbau verbunden wird. Danach wird das Passstück 12 mit Hilfe einer Wasserwaage so verschwenkt und ausgerichtet, dass es senkrecht zum Untergrund oder Unterbau steht; es kann dann mit Hilfe einer Klemmschraube in dieser Position fixiert werden. Danach kann der Pfosten 15 auf das Passstück 12 aufgeschoben und seitlich mit Hilfe einer Fixierschraube 16 oder Niet usw. gesichert werden.

Indem das Passstück 12 und damit auch der Pfosten 15 in eine in Bezug auf die Bodenplatte 1 um insgesamt ca. 120° stufenlos verschwenkte Stellung gebracht werden kann, kann die Stellung einer Anzahl von Pfosten 15, mit deren Hilfe ein Geländer oder Zaun errichtet werden soll, an unterschiedliche und wechselnde Neigungen des Untergrunds oder Unterbaus angepasst werden (siehe auch Fig. 3).

Es besteht so nicht mehr die Notwendigkeit, den Untergrund oder Unterbau, auf dem ein Zaun oder Geländer errichtet werden soll, auszumessen, seine unterschiedliche Neigung an den Stellen, an denen Pfosten angebracht werden sollen, festzustellen und dann für die betreffenden Stellen passende Pfosten mit einer entsprechend geneigten Bodenplatte herzustellen und zu setzen. Es müssen für alle Zäune oder Geländer nur eine Anzahl identischer Pfosten und eine gleiche Anzahl der erfindungsgemäßen Befestigungsvorrichtung hergestellt werden; die Anpassung an die Neigung des Untergrunds oder Unterbaus erfolgt, wie oben beschrieben, vor Ort. Verwechslungen bei den Pfosten an verschiedenen Standorten sind ausgeschlossen.

An den Einzelteilen der Befestigungsvorrichtung sind nach Bedarf Veränderungen möglich, ohne vom Erfindungsgedanken abzuweichen.

Fig. 6, Fig. 7 und Fig. 8 zeigen eine zweite Ausführungsform der Befestigungsvorrichtung, die sich von der oben beschriebenen, ersten Ausführungsform durch die Form der Bodenplatte 1 unterscheidet; sie hat hier eine rechteckig-quadratische Form und weist vier Befestigungslöcher 2 auf. Die übrigen Teile entsprechen genau denen der ersten Ausführungsform. Diese beiden Ausführungsformen passen für Pfosten 15 mit rechteckigem Querschnitt, mit z.B. den Abmessungen 60 x 40 x 2, wie sie beim Zaunbau sehr üblich sind.

Fig. 9, Fig. 10 und Fig. 11 zeigen eine dritte Ausführungsform der erfindungsgemäßen Befestigungsvorrichtung, die beim Versetzen von Pfosten mit rundem Querschnitt zur Anwendung kommen kann. Die Bodenplatte 1 hat hier wiederum eine rechteckig-quadratische Form wie bei der zweiten Ausführungsform, sie könnte aber genauso rechteckig und nicht quadratisch oder rechteckig mit abgerundeten Seitenflächen wie nach der oben beschriebenen, ersten Ausführungsform sein; noch andere Formen der Bodenplatte 1 sind möglich. Gelenkhülse 4 mit Ausnehmung 5, Querbolzen 6 mit Gewindebohrung 7 und Gelenkschale 8 mit Bohrung 9 sind identisch mit denen der ersten und zweiten Ausführungsform. Weil diese Befestigungsvorrichtung für Pfosten 15 mit rundem Querschnitt geeignet sein soll, hat das Passstück 12 ebenfalls eine runden Querschnitt, so dass der Pfosten 15 ohne oder mit wenig Spiel auf das Passstück 12 aufgeschoben und mit der Fixierschraube 16 fixiert werden kann. Die unteren Kanten 13 auch dieses runden Passstücks 12 sind entsprechend der Form der Gewindeschale 8 eingewölbt, um entsprechend Fig. 10 auf die Gewindeschale 8 spielfrei aufgesetzt zu werden (siehe auch Fig. 11). Fig. 10 zeigt die Befestigungsvorrichtung mit auf das Passstück 12 aufgeschobenem und mittels einer Fixierschraube 16 daran fest gehaltenem Pfosten 15.

Die Erfindung wurde beispielhaft anhand von drei Ausführungsformen beschrieben. Um die Befestigungsvorrichtung an äußere Gegebenheiten anzupassen, sind aber noch weitere Änderungen speziell an den Formen der Einzelteile möglich, ohne vom eigentlichen Erfindungsgedanken abzuweichen.

### Bezugszeichenliste

- 1: Bodenplatte
- 2: Befestigungslöcher
- 3: Öffnung
- 4: Gelenkhülse
- 5: Ausnehmung
- 6: Querbolzen
- 7: Gewindebohrung
- 8: Gelenkschale
- 9: Bohrung
- 10: Sprengring
- 11: Schraube
- 12: Passstück
- 13: Kanten
- 14: Ausfräsung
- 15: Pfosten
- 16: Fixierschraube

## Patentansprüche

1. Befestigungsvorrichtung für Pfosten (15) auf einem harten Untergrund oder Unterbau mit wechselnder Neigung, die als Träger für einen Pfosten (15) eine fest mit dem Untergrund oder Unterbau verbindbare Bodenplatte (1) aufweist, wobei der Pfosten (15) gelenkig mit der Bodenplatte (1) verbindbar ist, wobei ein Gelenk (4, 8) der Befestigungsvorrichtung eine mit der Bodenplatte (1) verbindbare, zylindrische Gelenkhülse (4) aufweist, die eine sich in Umfangsrichtung erstreckende Ausnehmung (5) aufweist, **dadurch gekennzeichnet, dass** die Gelenkhülse (4) fest mit der Bodenplatte (1) verbunden ist und dass auf der zylindrischen Gelenkhülse (4) in deren Umfangsrichtung eine Gelenkschale (8) gleitend verschwenkbar ist, dass mit der Gelenkschale (8) ein Passstück (12) verbindbar ist, dessen untere Kanten (13) der Form der Gelenkschale (8) entsprechend eingewölbt sind, so dass das Passstück (12) spielfrei auf die Gelenkschale (8) aufsetzbar ist.

2. Befestigungsvorrichtung nach Anspruch 1, **dadurch gekennzeichnet, dass** das Passstück (12) einen Querschnitt aufweist, der dem Querschnitt des zu befestigenden Pfosten entspricht und der Pfosten auf das Passstück aufschiebbar ist.

3. Befestigungsvorrichtung nach Anspruch 1, **dadurch gekennzeichnet, dass** die Gelenkhülse (4) fest in eine in der Bodenplatte (1) vorgesehene Öffnung (3) eingepresst ist und so fest mit ihr verbunden ist.

4. Befestigungsvorrichtung nach Anspruch 1, **dadurch gekennzeichnet, dass** ein Querbolzen (6), der eine Gewindebohrung (7) aufweist, in die Gelenkhülse (4) einschiebbar ist, wobei die Gewindebohrung (7) mit der Ausnehmung (5) der Gelenkhülse (4) zur Deckung bringbar ist, dass die Gelenkschale (8) eine Bohrung (9) aufweist und mit Hilfe einer Schraube (11), die durch die Bohrung (9) der Gelenkschale (8) und die Ausnehmung (5) der Gelenkhülse (4) hindurch geht und in der Gewindebohrung (7) des Querbolzens (6) verschraubbar ist, in Umfangsrichtung der Gelenkhülse (4) verschwenkbar gehalten ist.

5. Befestigungsvorrichtung nach Anspruch 1, **dadurch gekennzeichnet, dass** das auf die Gelenkschale (8) aufgesetzte Passstück (12) zusammen mit der Gelenkschale (8) in Umfangsrichtung der Gelenkhülse (4) aus einer in Bezug auf die Bodenplatte (1) senkrechten Stellung nach beiden Seiten stufenlos um jeweils 60° verschwenkbar ist.

## Claims

1. Fixing device for pillars (15) on a hard underground or substructure with a variable inclination that has, as a support for a pillar (15), a bottom plate (1) that can be firmly connected to the underground or the substructure, wherein the pillar (15) can be articulately connected to the bottom plate (1), wherein a hinge (4, 8) of the fixing device has a cylindrical hinge sleeve (4), that can be connected to the bottom plate (1), that has a recess (5) extending in the circumferential direction, **characterized in that** the hinge sleeve (4) is firmly connected with the bottom plate (1) and that a socket joint (8) can be slidingly swivellable on the cylindrical hinge sleeve(4) in the circumferential direction thereof, that an adjusting piece (12) can be connected to the socket joint (8), adjusting piece the lower edges (13) of which are curved inwards according to the shape of the socket joint (8) so that the adjusting piece (12) can be mounted onto the socket joint (8) without clearance.

2. Fixing device according to claim 1, **characterized in that** the adjusting piece (12) has a cross-section that corresponds to the cross-section of the pillar to be fixed and the pillar can be slid onto the adjusting piece.

3. Fixing device according to claim 1, **characterized in that** the hinge sleeve (4) is firmly pressed into an opening (3) provided in the bottom plate (1) and is thus firmly connected with this bottom plate.

4. Fixing device according to claim 1, **characterized in that** a transverse bolt (6) that has a threaded bore (7) can be pushed into the hinge sleeve (4), wherein the threaded bore (7) can be brought into congruence with the recess (5) of the hinge sleeve (4), that the socket joint (8) has a bore (9) and can be held swivellable in the circumferential direction of the hinge sleeve (4) by means of a screw (11) that passes through the bore (9) of the socket joint (8) and through the recess (5) of the hinge sleeve (4) and that can be screwed in the threaded bore (7) of the transverse bolt (6).

5. Fixing device according to claim 1, **characterized in that** the adjusting piece (12) mounted on the socket joint (8) is swivellable together with the socket joint (8) in the circumferential direction of the hinge sleeve (4) from a position perpendicular to the bottom plate (1) to both sides steplessly about respectively 60°.

## Revendications

1. Dispositif de fixation pour des poteaux (15) sur un sol dur ou une substructure dure avec une inclinaison qui varie qui présente, en tant que support pour un poteau (15), une plaque d'assise (1) qui peut être reliée solidement au sol ou à la substructure, le poteau (15) pouvant être relié de manière articulée à la plaque d'assise (1), une articulation (4, 8) du dispositif de fixation présentant une douille d'articulation cylindrique (4), qui peut être reliée à la plaque d'assise (1), qui présente un évidement (5) qui s'étend dans la direction circonférentielle, **caractérisé en ce que** la douille d'articulation (4) est reliée solidement à la plaque d'assise (1) et qu'un coussinet d'articulation (8) est pivotant par glissement sur la douille d'articulation cylindrique (4) dans sa direction circonférentielle, qu'une pièce d'ajustage (12) peut être reliée au coussinet d'articulation (8), pièce d'ajustage dont les arêtes inférieures (13) sont cintrées vers l'intérieur de manière correspondante à la forme du coussinet d'articulation (8) si bien que la pièce d'ajustage (12) peut être posée sans jeu sur le coussinet d'articulation (8).

2. Dispositif de fixation selon la revendication 1, **caractérisé en ce que** la pièce d'ajustage (12) présente une section qui correspond à la section du poteau à fixer et que le poteau peut être glissé sur la pièce d'ajustage.

3. Dispositif de fixation selon la revendication 1, **caractérisé en ce que** la douille d'articulation (4) est fermement pressée dans une ouverture (3) prévue dans la plaque d'assise (1) et est ainsi solidement reliée à celle-ci.

4. Dispositif de fixation selon la revendication 1, **caractérisé en ce qu'**un boulon transversal (6) qui présente un alésage taraudé (7) peut être introduit par coulissement dans la douille d'articulation (4), l'alésage taraudé (7) pouvant être amené en coïncidente avec l'évidement (5) de la douille d'articulation (4), que le coussinet d'articulation (8) présente un alésage (9) et peut être maintenu pivotant dans la direction circonférentielle de la douille d'articulation (4) à l'aide d'une vis (11) qui traverse l'alésage (9) du coussinet d'articulation (8) et l'évidement (5) de la douille d'articulation (4) et qui peut être vissée dans l'alésage taraudé (7) du boulon transversal (7).

5. Dispositif de fixation selon la revendication 1, **caractérisé en ce que** la pièce d'ajustage (12) posée sur le coussinet d'articulation (8) est pivotante avec le coussinet d'articulation (8) dans la direction circonférentielle de la douille d'articulation (4) en continu de 60° vers chacun des deux côtés à partir d'une position perpendiculaire par rapport à la plaque d'assise (1).
